# EUROPÄISCHE PATENTSCHRIFT

(11) **EP 0 746 500 B1**
(45) Veröffentlichungstag und Bekanntmachung des Hinweises auf die Patenterteilung: **04.03.1998**
(21) Anmeldenummer: 95942178.5
(22) Anmeldetag: 19.12.1995
(51) Int. Cl.: B65B 43/26

(54) **AUFKLAPPVORRICHTUNG FÜR ZUSAMMENFALTBARE STEIGEN**
UNFOLDING DEVICE FOR USE WITH FOLDING FRUIT CRATES
DISPOSITIF DE DEPLIAGE POUR PLATEAUX A FRUITS ET LEGUMES

(30) Priorität: 23.12.1994 IT BZ940064
(43) Veröffentlichungstag der Anmeldung: 11.12.1996
(73) Patentinhaber: FRUTMAC S.R.L., 39011 Lana (IT)
(72) Erfinder: TROGER, Erwin, I-39011 Lana (IT)
(74) Vertreter: Oberosler, Ludwig
(86) Internationale Anmeldenummer: EP9505025
(87) Internationale Veröffentlichungsnummer: WO9620113

(56) Entgegenhaltungen:
- DE-A- 9 405 299
- DE-U- 9 306 794

## Beschreibung

Es sind Kunsstoffsteigen bekannt, welche insbesondere für den Transport von Obst und Gemüse Verwendung finden und bei welchen die Seitenwände über ein Filmscharnier mit dem Boden verbunden sind, um am Boden anliegend zusammenfaltbar zu sein und so, während des Leertransportes, weniger Platz einzunehmen und öfters verwendbar zu sein. Bei derartigen Steigen erfolgt das Aufklappen der Seitenwände in der Regel nach einem Reinigungsvorgang mit Wasser. Dieses Aufklappen erwies sich als arbeitsaufwendig und unangenehm weil der Ausführende immer mit dem Restwasser in Berührung kommt welches von den Versteifungsstrukturen der Wände und des Bodens zurückgehalten wird; weiters bewirken die Bewegungen und der Druck welcher für das gegenseitige Einhängen der Seitenwände in aufgeklappter Position erforderlich sind, nach Wiederholung für eine ansehnliche Anzahl von Steigen, die Ermüdung des Ausführenden.

Die Erfindung stellt sich die Aufgabe eine automatische Aufklappvorrichtung für zusammenfaltbare Steigen der eingangs beschriebenen Art zu schaffen, welche es ermöglicht, nach Entnahme von einzelnen Steigen in zusammengeklapptem Zustand von einem Stapel, diese durch Aufklappen der Seitenwände zu öffnen und anschließend wieder in aufgeklapptem Zustand zu stapeln.

Zur Lösung dieser Aufgabe schlägt die Erfindung eine Vorrichtung zum Aufklappen vor, welche durch einen Mechanismus beschickt wird, der die zusammengeklappten Steigen einzeln aus einem Stapel entnimmt und welche am Ausgang mit einem Stapelmechanismus für aufgeklappte Steigen gekoppelt ist; weiters wird, um eine einzige lineare Vorrückrichtung der Steigen beizubehalten, vorgeschlagen, daß der Aufklappvorgang in erhöhter Stellung bezüglich der Beschickungs- und Ausgangsbewegung der Steigen erfolgt und daß in einer ersten Phase nach dem Vorrücken der Steige in Längsrichtung die Seitenwände mittels mit Greifelementen versehenen Schwenkarmen, welche an den entgegengesetzten seitlichen Rändern der beiden Längsseitenwände wirken, aufgeklappt werden, während in einem darauffolgendem zweiten Phase die Querseitenwände aufgeklappt werden, indem Schwenkarme mit ihren Greifelementen auf den oberen Rand dieser Wände wirken.
Erfindungsgemäß ist eines der Greifelemente der Schwenkarme, welche das Aufklappen der Längswände bewirken, feststehend oder in verschiedene Positionen feststehend einstellbar, während das andere Greifelement durch einen kleinen Pneumatikzylinder so betätigt wird, daß es einen leichten Druck auf die Seitenwand ausüben kann, um so eine Schubkraft in Richtung gegen das feststehende Greifelement zu bewirken. Die Greifelemente dieses Armes wirken übrigens immer in gleicher Höhe, unabhängig von der Höhe der Seitenwand. Die Schwenkarme für das Aufklappen der Querseitenwände hingegen sind einstellbar, um der Seitenwandhöhe angepaßt werden zu können. Weiters sind sie mit einem Greifelement versehen, welches von einem Pneumatikkolben betätigt wird.
Die Rotationsachsen dieser vorzugsweise pneumatisch betätigten Schwenkarme sind koaxial zur Achse der entsprechenden Filmscharniere angeordnet; um jedoch das Einschnappen der Einhängelemente zwischen den Längswänden und den Querwänden zu bewirken, schlägt die Erfindung vor, daß die Rotationsachse der Schwenkarme für das Aufklappen der Querseitenwände leicht nach unten versetzt ist, wodurch das Einschnappen der Einhängelemente begünstigt wird, indem während der letzten Aufklapp-Phase der Querseitenwände ein leichtes Niederdrücken dieser in Richtung Boden bewirkt wird, was ein Eingreifen und Einschnappen der Einhängeelemente ermöglicht. Diese Wirkung, welche durch die Versetzung zwischen der Scharnierachse und der Achse des Schwenkarms erzielt wird, ist insbesondere bei Steigen mit höheren Seitenwänden wichtig, weil diese auch in Zwischenbereichen über Einhängelemente verfügen.
Die Erfindung schließt das Durchlaufen der Steigen durch die Aufklappvorrichtung in Querrichtung nicht aus, auch in diesem Fall wird die Aufklappvorrichtung immer in einer ersten Phase das Aufklappen der Längsseitenwände der Steige und in der darauffolgenden Phase das Aufklappen der Querseitenwände durchführen. Nach dem Aufklappen der Steigenwände lassen die Greifelemente der Schwenkarme die Seitenwände frei und die Steige wird wieder auf die Ebene der Zuführbewegung abgesenkt, um weiter zur Stapelung befördert zu werden.

Die Erfindung wird anhand eines, in den beigelegten Zeichnungen schematisch dargestellten Ausführungsbeispieles einer erfindungsgemäßen Aufklappvorrichtung für faltbare Steigen näher erklärt.

Die Fig.1 zeigt eine erfindungsgemäße Aufklappvorrichtung für faltbare Steigen im Längsschnitt, mit einer Steige beim Aufklappen und mit einer Steige in abgesenkter Stellung, um zur Stapelung befördert zu werden.

Die Fig.2 zeigt die in Fig.1 dargestellte Aufklappvorrichtung für faltbare Steigen im Querschnitt, mit einer aufgeklappten Steige in oberer Stellung und mit einer weiteren aufgeklappten Steige in unterer Stellung, um zur Stapelung weiterbefördert zu werden.

Der Aufklappstation B für die faltbaren Steigen 8, welche einen Boden 8d, zwei Längsseitenwände 8l und zwei Querseitenwände 8b aufweisen, geht eine Entnahmestation A der einzelnen Steigen von einem, auf Führungen 2 abgestelltem Stapel gefalteter Steigen voraus. Diese werden durch die geradlinige Hin- und Herbewegung 2b eines Mitnehmers 2a mit Schwenkklinke 1a, welcher die zusammengefaltete Steige auf die Führungen 3 eines vertikal arbeitenden Hebemechanismus 8b schiebt, vom Stapel entnommen. Dieser Hebemechanismus besteht im wesentlichen aus einem Arm 3a mit Führung 3b, welcher au einem vertikalen Rohr 3c durch den Pneumatikzylinder 3b senkrecht verschiebbar ist. An der gegenüberliegenden Seite ist derselbe Arm 3a mittels einer Gabel 3g an einem vertikalen Rohr 3f geführt. Die zusammengefaltete Steige 8 wird vertikal in die Aufklapposition 8c angehoben, in der in einer ersten Phase die Längsseitenwände 8l mittels der Schwenkarme 7a aufgeklappt werden; die Drehachse 7 der Schwenkarme ist dabei koaxial zur Achse der entsprechenden Filmscharniere der Wände am Boden 8d der Steige 8. Der Schwenkarm 7a verfügt über zwei Greifelemente 7b welche seitlich an den gegenüberliegenden seitlichen Rändern der Längsseitenwand 8l wirken. Eines dieser Greifelemente ist unverstellbar (Auflage) oder ist nach mehreren, vorgegebenen Positionen einstellbar während das zweite Greifelement 7f durch einen Pneumatikzylinder so betätigt wird, daß die Seitenwand 8l gegen das unverstellbare Greifelement gedrückt wird und dadurch festgehalten wird. Nach diesem Festhaltevorgang wird der Schwenkarm 7a durch die Pneumatikzylinder 7c in Richtung 7e geschwenkt um das Aufklappen der Längsseitenwände 8l zu bewirken. Zu der darauf folgenden Phase treten die Schwenkrahmen 6c für das Aufklappen der Querseitenwände 8b in Funktion, welche von den Zylindern 6e angetrieben werden.Diese Schwenkrahmen 6c sind so gelagert, daß ihre Rotationsachse 6 etwas tiefer in Bezug auf die Achse des Scharniers liegt, mittels welchem die Querseitenwände 8b am Boden 8d der Steige angelenkt sind. Die Schwenkrahmen 6c sind am Ende eines Winkelarms 6a mit einem Greifelement 6b versehen. Der Winkelarm 6a ist entsprechend der unterschiedlichen Höhe der Querseitenwände 8b der Steige einstellbar und wird durch einen Zylinder bewegt 6g, um die Querseitenwand 8b am oberen Rand zu ergreifen. Sobald das Aufklappen der Seitenwände stattgefunden hat und die Einhängeelemente zwischen den entsprechenden Seitenwänden eingeschnappt sind, lassen die Greifelemente 6b und 7b die Seitenwände frei, um mittels der durch die Zylinder 7c und 6e bewegten Arme 6a und 7a in die Ausgangsposition zurückgeschwenkt werden zu können. Anschließend wird die aufgeklappte Steige 8 durch die Bewegung des vom Zylinder 3d angetriebenen Armes 3a vertikal abgesenkt bis die Auflageführungen 3 für die Steige 8 wieder mit den Führungen 4 des Auslaufes aus der Aufklappstation B und mit den anschließenden Führungen 4a der Stapelstation für die aufgeklappten Steigen, ausgerichtet sind. Das Verschieben der aufgeklappten Steigen 8 längs dieser Führungen geschieht mittels eines Pneumatikzylinders 5c, welcher eine Schwenkklinke 5a betätigt.

## Patentansprüche

1. Aufklappvorrichtung für faltbare Steigen (8), welche einerseits durch eine aus einen Stapel gefalteter Steigen enthaltenden Entnahmestation (A) mit einzelnen Steigen beschickt wird und anderseits mit einer Stapelstation (C) für die aufgeklappten Steigen gekoppelt ist,
dadurch gekennzeichnet, daß die Vorrichtung Arme (6a) zum Aufklappen der Querseitenwände (8b) der Steigen (8) aufweist welche durch Zylinder (6e) Verschwenkbar (6f) und an einem Rahmen (6c) befestigt sind, dessen Rotationsachse (6) in vertikaler Richtung tiefer liegt als die Scharnierachsen der Querseitenwände, daß diese Arme (6a) Greifelemente (6b) tragen, die den oberen Rand der Querseitenwände (8b) erfassen daß die Arme (6a) bezüglich der Höhe der Seitenwände (8b) einstellbar und über einen Zylinder (6g) betätigbar (6g) sind, daß zum Aufklappen der Längsseitenwände (8l), von Zylindern (7c) betätigbare Schwenkarme (7a) vorgesehen sind, die mit ihrer Schwenkachse (7) koaxial zur Scharnierachse der Längsseitenwände (8l) am Boden (8d) der Steige (8) gelagert sind und daß die an diesen Schwenkarmen gelagerten Greifelemente (7b) seitlich an diesen Längsseitenwänden wirken, wobei mindestens eines dieser Greifelemente (7b) durch einen Zylinder betätigt wird, während das zweite, gegenüberliegende Greifelement als feststehende, in mehrere festgelegte Positionen verstellbare Auflage wirkt.

2. Auklappvorrichtung für faltbare Steigen, gemäß Anspruch 1,
dadurch gekennzeichnet, daß die Arbeitsgänge zum Aufklappen der Seitenwände (8l, 8b) der Steige (8) in einer, zu Beschickungsführungen (3) der gefalteten Steigen, vertikal darüber angeordneten Position stattfindet und daß die Steige, nach erfolgtem Aufklappen der Seitenwände, wieder auf die Beschickungsführungen (3) abgelegt wird, welche mit den Führungen (4, 4a) der anschließenden Stapelstation fluchten.

## Claims

1. Unfolding device for foldable fruit crates (8), which on the upstream side is fed with individual crates by means of a withdrawal station (A) containing a stack of folded crates, and which on the downstream side is connected to a stacking station (C) for unfolded crates, characterized in that the device has arms (6a) to unfold the side walls (8b) of the crates (8), these arms being swivel-mounted (6f), driven by cylinders (6e), and fastened onto a frame (6c) whose vertical axis of revolution (6) lies lower than the side walls' hinge axes; further characterized in that these arms (6a) are equipped with clamping jaws (6b) which take hold of the upper edge of the side walls (8b); in that the arms (6a) are adjustable with regard to the height of the side walls (8b) and can be operated by means of a cylinder (6g); in that for the unfolding of the side walls (81) swivel arms (7a) are envisaged, which are operated by means of cylinders (7c), the swivel arms (7a) being positioned at the floor (8d) of the crate (8) in such a way that their swivelling axis (7) runs coaxially with the side walls' (81) hinge axis; and in that the clamping jaws (7b) mounted on these swivel arms are applied laterally to the side walls, whereby at least one of the clamping jaws (7b) is operated by a cylinder whereas the second clamping jaw on the opposite side acts as a fixed support which is adjustable in several predetermined positions.

2. Unfolding device for foldable fruit crates (8), according to Claim 1, characterized in that the operating steps to unfold the side walls (81, 8b) of the crate (8) are carried out in a position vertically above the feeding guides (3) of the folded crates and that after the unfolding of the side walls the crate is again released onto said feeding guides (3) which are flush with the guides (4, 4a) of the stacking station following downstream.

## Revendications

1. Système d'ouverture destiné à des cageots pliables (8) qui est, d'un côté, chargé de cageots individuels par le biais d'une station de retrait (A) contenant une pile de cageots pliés et qui, de l'autre côté, est connecté à une station d'empilage ( C ) pour les cageots dépliés, l'élément caractéristique étant représenté par le fait que le système en question est pourvu de bras (6a) pour déplier les parois latérales (8b) des cageots (8), ces bras étant pivotants (6f), actionnés par des cylindres (6e) et ancrés à une structure (6c) dont l'axe de rotation verticale (6) est plus profond que l'axe de charnière des parois latérales; en outre, ce système est caractérisé par les fait que ces bras (6a) sont pourvus de pinces (6b) en mesure de saisir la partie supérieure des parois latérales (8b) et que les bras (6a) peuvent être régler en fonction de la hauteur des parois latérales (8b) et peuvent être actionnés par le biais d'un cylindre (6g); Le système est caractérisé aussi par le fait que pour les opérations de dépliage des parois latérales longues (8l) ont été envisagés des bras pivotants (7a), actionnés par des cylindres (7c), les bras pivotants (7a) étant placés à la hauteur du fond (8d) du cageot (8) de manière à ce que leur axe de rotation (7) soit coaxial par rapport à l'axe de charnière (8l) des parois latérales; une autre caractéristique de ce système est que les pinces (7b) montées sur ces bras pivotants sont appliquées latéralement par rapport aux parois latérales, ce qui signifie qu'au moins une pince (7b) est actionnée par un cylindre, alors que la deuxième pince sur le côté opposé agit comme support pouvant être réglé sur plusieurs positions prédéfinies.

2. Système d'ouverture destiné à des cagets pliables (8), comme c'est le cas pour la Réclamation 1, caractérisé par le fait que les différentes opérations nécessaires pour déplier les parois latérales (8l, 8b) des cageots (8) sont effectuées en position verticale au dessus des guides d'alimentation (3) des cageots pliés et que, une fois les parois latérales dépliées, les cageots sont remis sur les guides d'alimentation susmentionnés (3), reliés aux guides (4, 4a) de la station d'empilage.
